# EUROPÄISCHE PATENTSCHRIFT

(11) **EP 2 098 381 B1**
(45) Veröffentlichungstag und Bekanntmachung des Hinweises auf die Patenterteilung: **20.06.2012**
(21) Anmeldenummer: 09003340.8
(22) Anmeldetag: 06.03.2009
(51) Int. Cl.: B44B 5/00, B44B 5/02

(54) **Verfahren und Vorrichtung zum Beprägen von Werkstücken**
Method and device for stamping workpieces
Procédé et dispositif destinés à imprégner des pièces à usiner

(30) Priorität: 08.03.2008 DE 102008013279
(43) Veröffentlichungstag der Anmeldung: 09.09.2009
(73) Patentinhaber: Leonhard Kurz Stiftung & Co. KG, 90763 Fürth (DE)
(72) Erfinder: Högl, Helmut, 90431 Nürnberg (DE); Höfler, Norbert, 91483 Oberscheinfeld (DE)
(74) Vertreter: LOUIS, PÖHLAU, LOHRENTZ

(56) Entgegenhaltungen:
- DE-A1- 2 553 802
- DE-C1- 10 216 139
- DE-C1- 19 952 021

## Beschreibung

### Der Stand der Technik

Die Erfindung geht aus von einem Verfahren zum Beprägen von entlang einer vorzugsweise stationären Transportstrecke geführten Werkstücken, z. B. Paneelen, mit einer Folie, vorzugsweise Laminierfolie oder Transferfolie, z. B. Heißprägefolie, wobei die Werkstücke Flächen, vorzugsweise als Fasenflächen ausgebildete Flächen aufweisen, die sich auf den Werkstücken entlang der Transportstrecke erstrecken und beprägt werden. Es wird eine an der Transportstrecke angeordnete Prägeeinrichtung eingesetzt, die mindestens zwei Stützwalzen und ein umlaufend angetriebenes Prägeband aus Silikon, Elastomer, Kautschuk oder Kunststoff aufweist, welches im Bereich zwischen den Stützwalzen mittels Druckrollen beaufschlagt eine Prägestrecke bildet. In der Prägestrecke erfolgt das Beprägen der zu beprägenden Fläche des Werkstücks, während die betreffende Fläche die Prägestrecke entlang der Transportstrecke passiert.

Die Erfindung geht von einer Prägeeinrichtung aus, die zum Beprägen von entlang einer Transportstrecke geführten Werkstücken, z. B. Paneelen, ausgebildet ist. Die Beprägung erfolgt mit einer Folie, vorzugsweise Laminierfolie oder Transferfolie, z. B. Heißprägefolie, wobei die Werkstücke auf Flächen, die vorzugsweise als Fasenflächen ausgebildet sind, beprägt werden. Die Fasenflächen erstrecken sich entlang der Transportstrecke. Die Prägeeinrichtung weist mindestens zwei Stützwalzen und ein umlaufendes Prägeband aus Silikon, Elastomer, Kautschuk oder Kunststoff auf, welches im Bereich zwischen den Stützwalzen beaufschlagt von Druckrollen eine Prägestrecke bildet, in der die Beprägung der Fasenfläche erfolgt, während die zu beprägende Fläche des Werkstücks die Prägestrecke entlang der Transportstrecke passiert. In der Prägestrecke wird im Falle des Einsatzes einer Heißprägefolie die Folie unter Einwirkung von Druck und Temperatur über das Prägeband auf das in der Transportstrecke geführte Werkstück aufgebracht. In der Praxis spricht man vom Aufprägen oder Beprägen des Werkstücks mit der Folie.

Solche Vorrichtungen zum Beprägen sind z. B. aus der DE 41 21 766 C2, der DE 102 16 139 C1 und der DE 103 52 700 B3 bekannt. Diese Dokumente beschreiben Prägeeinrichtungen, die jeweils zwei Stützwalzen und eine angetriebene Umlenkwalze aufweisen, die in einer Dreieckkonfiguration mit einem umlaufenden Prägeband angeordnet sind. Diese Prägeeinrichtungen weisen jeweils eine Prägestrecke auf, die zwischen den beiden Umlenkwalzen gebildet ist. Zwischen den beiden Umlenkwalzen, die die sogenannten Stützwalzen bilden, mit denen das Prägeband unter Druck auf die zu beprägende Fläche des Werkstücks aufgepresst wird, können sogenannte Stabilisierungswalzen oder Stabilisierungsrollen als Druckrollen angeordnet sein, und zwar mit Ihren Drehachsen parallel zu den Achsen der Stützwalzen. Sie sind mit ihrer Außenfläche der Stützwalzen angeordnet und sorgen dafür, dass ein gleichmäßiger Anpressdruck des Prägebandes über die gesamte zwischen den beiden Stützwalzen ausgebildete Prägestrecke realisiert wird.

Die Beprägung von Werkstücken mit abgefasten Kanten, die über die Länge der Fasen konstant ausgestaltet sind, ist mit den bekannten Prägeeinrichtungen mit hoher Präzision bei hoher Prägegeschwindigkeit durchführbar.

Wenn allerdings Werkstücke mit einem Fasenwinkel, also einer winkelig abgefasten Kante, deren Ausgestaltung über die Länge der Fase variiert, beprägt werden sollen, ergeben sich bei den herkömmlichen Prägeeinrichtungen Komplikationen dahingehend, dass das Aufbringen der Folie nicht präzise und dauerhaft haltbar erfolgt.

### Die Aufgabenstellung

Der Erfindung liegt die Aufgabe zugrunde, ein Prägeverfahren und eine Prägeeinrichtung zu schaffen, die ein ordnungsgemäßes Beprägen von Flächen ermöglichen, deren Ausgestaltung über die Länge variiert.

### Die erfindungsgemäße Lösung

Diese Aufgabe löst die Erfindung mit einem Prägeverfahren gemäß Patentanspruch 1 und einer Prägeeinrichtung gemäß Patentanspruch 16.

Diese Lösung sieht vor, dass die Andrucklage des Prägebandes an der zu beprägenden Fläche in der Prägestrecke im Bereich zwischen den Stützwalzen über Druckrollen sichergestellt und abgestützt wird. Die Druckrollen sind zwischen den Stützwalzen angeordnet und beaufschlagen das Prägeband im Bereich der Prägestrecke, indem sie an dem Prägeband in dem Abschnitt der Prägestrecke an der von der Folie abgewandten Seite des Prägeband abrollen. Die Druckrollen werden dabei jeweils abhängig von der Variation der Ausgestaltung der zu beprägenden Fläche nachgeführt. Unter Variation der Ausgestaltung der zu beprägenden Fläche ist zu verstehen, dass die zu beprägende Fläche über ihre entlang der Transportstrecke verlaufende Länge einen unregelmäßigen Verlauf in ihrer Formgestaltung, d. h. eine Variation, z. B. hinsichtlich der Abstandslage und/oder der Winkellage aufweist. Die Nachführung der Druckrollen bedeutet, dass die Druckrollen mit ihrer die Andruckflächen auf der Prägeband bildenden Außenseite, abhängig von der Variation der Ausgestaltung der zu beprägenden Fläche, d. h. z. B. hinsichtlich ihrer Abstandslage und/oder ihrer Winkellage der zu beprägenden Fläche nachgeführt werden. Dies kann dadurch erfolgen, dass die Druckrollen entsprechend beweglich gelagert sind, so dass ihre Drehachsen hinsichtlich ihrer Abstandslage und/oder ihrer Winkellage verschiebbar in der Prägeeinrichtung gelagert sind. Zusätzlich oder alternativ kann die Nachführung der Druckrollen dadurch erfolgen, dass sie einen entsprechend elastisch verformbaren Mantel aufweisen. Mit der elastischen Verformung des Mantels wird in entsprechender Weise wie bei der beweglichen Lagerung der Druckrollen letztlich die Außenfläche der Druckrollen, welche die Andruckfläche zu dem Prägeband bilden, entsprechend der Variation der zu beprägenden Fläche nachgeführt. Anstelle mehrerer Druckrollen zwischen den Stützwalzen kann auch nur eine Druckrolle vorgesehen sein, d.h. die einzelne Druckrolle kann die mehreren Druckrollen ersetzen. Sie kann in gleicher Weise oder entsprechender Weise nachgeführt werden wie die mehreren Druckrollen.

Um eine sichere Nachführung zu gewährleisten, erfolgt die Nachführung vorzugsweise automatisch, z. B. indem die beweglich gelagerten Druckrollen federbeaufschlagt sind, motorisch, insbesondere servomotorisch, z. B. mit elektronisch geregelten und angesteuerten Servomotoren oder auch pneumatisch gesteuert werden.

Vorzugsweise sind die Druckrollen in ihrer maximal ausgefahrenen Position mit ihrer Außenfläche, die die Andruckflächen zum Prägeband bilden, mit Abstand über der Tangentialebene der Stützwalzen angeordnet. In der maximal eingefahrenen Position sind die Druckrollen mit ihren Andruckflächen vorzugsweise im Bereich der Tangentialebene der Stützwalzen angeordnet. Der Prägevorgang erfolgt in der Regel unter der Andruckwirkung der Druckrollen, wenn diese in einer mehr oder weniger ausgefahrenen Stellung mit ihren Andruckflächen über die Tangentialebene der Stützwalzen hinausragend angeordnet sind und an der Innenseite des an der zu beprägenden Fläche unter Zwischenschaltung der Folie anliegenden Prägebandes abrollen. Über die Tangentialebene hinausragend bedeutet, dass die Andruckflächen der Druckrollen zumindest abschnittsweise auf der dem Prägeband zugewandten Seite der Tangentialebene angeordnet sind. Diese Anordnung relativ zur Tangentialebene der Stützwalzen kommt vorzugsweise in Frage, wenn die Tangentialebene stationär zur Transportstrecke angeordnet ist. Es sind jedoch auch Ausführungen denkbar, bei denen die Stützrollen ähnlich wie die Druckrollen in gewissem Maße nachführbar sind und damit ihre Tangentialebene nicht stationär ist.

Das Maß der Abstandslage der Druckrollen zur Tangentialebene wird abhängig von dem Abstand der Stützwalzen gewählt, und zwar derart, dass das Prägeband in seinem Verlauf zwischen der ersten Stützwalze und der benachbarten ersten Druckrolle einen spitzen Winkel mit der Tangentialebene der Stützwalzen bildet. Es wird ein flacher Winkel angestrebt, um sicherzustellen, dass das die Prägeeinrichtung passierende Werkstück gut mit dem Prägeband mitgenommen wird und ein nachteiliges Rucken des Werkstücks und ungleichmäßiger Verlauf des Prägebands verhindert wird. Vorzugsweise wird ein Winkel um 1° bis 3° eingestellt. Dies entspricht bei einem Achsabstand der Stützwalzen von 20 mm einer Abstandslage zwischen der Außenseite der Druckrollen und der Tangentialebene der Stützwalzen von größenordnungsmäßig 1,5 mm.

Bei bevorzugten Ausführungen ist vorgesehen, dass die Druckrollen im Zuge der Nachführung so geführt werden, dass die das Prägeband beaufschlagende Außenseite der Druckrollen in einer maximal eingefahrenen Position und/oder einem maximal komprimierten Betriebszustand der Druckrollen zumindest ungefähr im Bereich der Tangentialebene der Stützwalzen verläuft.

Um eine präzise und schnelle Nachführung der Druckrollen abhängig von der Variation der Ausgestaltung der zu beprägenden Fläche zu erhalten, erfolgt die Nachführung der Druckrollen jeweils einzeln oder in Gruppen, und zwar vorzugsweise unabhängig voneinander. Dies kann über separate bewegliche Lagerung der einzelnen Druckrollen oder separate bewegliche Lagerung der Druckrollengruppen erfolgen. Die einzelnen Druckrollen oder Druckrollengruppen sind hierbei vorzugsweise beweglich zur Tangentialebene der Stützwalzen gelagert. Die einzelnen Druckrollen oder die Druckrollengruppen können damit unabhängig voneinander nachgeführt werden. Die Auslenkung der Druckrollen kann über Federbeaufschlagung und/oder Motorbeaufschlagung erfolgen, und zwar vorzugsweise mit separater Feder- oder Motorbeaufschlagung der einzelnen Druckrollen oder Druckrollengruppen. Es kann zur beweglichen Lagerung vorzugsweise vorgesehen sein, dass die Drehlager der Druckrollen unmittelbar oder mittelbar federbeaufschlagt und/oder motorbeaufschlagt bewegbar gelagert sind. Es kann auch vorgesehen sein, dass die Drehlager der Druckrollen in einem Träger und/oder Gehäuse der Prägeeinrichtung beweglich gelagert sind.

Um die Prägestrecke möglichst lang auszubilden und eine möglichst gute Auflösung zu erhalten, wird der Außendurchmesser der Druckrollen vorzugsweise relativ klein im Vergleich zu dem Durchmesser der Stützwalzen gewählt.

Bei bevorzugten Ausführungen ist vorgesehen, dass die Nachführung der Druckrollen mittels einer Kulisse mit Kulissenführung erfolgt, in der ein Drehlager der Druckrolle geführt ist. Hierbei kann von Vorteil vorgesehen werden, dass die Kulisse im Bezug zur Tangentialebene der Stützwalzen und/oder im Bezug zur Transportstrecke beweglich oder unbeweglich gehalten wird.

Bei bevorzugten Ausführungen ist vorgesehen, dass die Prägeeinrichtung und/oder die Stützwalzen stationär zur Transportstrecke angeordnet wird.

Es kann vorgesehen sein, dass die Position der Prägeeinrichtung und/oder der Stützwalzen im Zuge der Nachführung im Bezug auf die Transportstrecke verstellt wird, vorzugsweise unter Federbeaufschlagung und/oder über eine anderweitige Steuerung.

Was die zu beprägende Fläche betrifft, kann es sich um diverse Flächen der Werkstücke handeln, insbesondere um Fasenflächen der Werkstücke. Die Werkstücke können als plattenförmige Körper ausgebildet sein, z. B. Paneelen. Was die Variation der Ausgestaltung der zu beprägenden Fläche betrifft, kann vorgesehen sein, dass die Variation der Ausgestaltung der zu beprägenden Fläche gemäß einer vorgegebenen Sollvariation ausgebildet ist. Hierbei kann vorgesehen sein, dass die Sollvariation periodische Wiederholungen aufweist. Es kann auch vorgesehen sein, dass die Variation der Ausgestaltung der zu beprägenden Fläche sich aus einer Sollvariation und einer fertigungsfehlerbedingten Variation zusammensetzt, wobei die Sollvariation größer als die fertigungsfehlerbedingte Variation ausgebildet ist.

Die Variation der Ausgestaltung der zu beprägenden Fläche kann hinsichtlich der Winkellage und/oder des Abstands in Bezug auf die Lage der Transportstrecke ausgebildet sein. Es ist hierbei möglich, dass die Ausgestaltung der zu beprägenden Fläche bereits eines einzelnen Werkstücks variiert ist und/oder auch dass bei mindestens zwei aufeinanderfolgenden Werkstücken die Ausgestaltung der zu beprägenden Fläche variiert ist, d.h. die Ausgestaltung der zu beprägenden Fläche des ersten Werkstücks anders ist als die Ausgestaltung der zu beprägenden Fläche des nachfolgenden Werkstücks.

Bei allen beschriebenen Ausführungen kann auch vorgesehen sein, dass zwischen den Stützwalzen nur eine Druckrolle angeordnet ist, die in gleicher oder entsprechender Weise nachgeführt wird. Der verwendete Begriff "zwischen den Stützwalzen angeordnete Druckrollen" ist in diesem Sinne, d.h. auch im Sinne "eine zwischen den Stützwalzen angeordnete Druckrolle" zu verstehen.

Nachfolgend werden Ausführungsbeispiele anhand von Figuren beschrieben.

Dabei zeigen
- Figur 1: eine schematische Draufsicht einer Prägevorrichtung mit Prägeeinrichtung und Peripherieeinrichtungen
- Figur 1 a: eine Detaildraufsicht der Prägeeinrichtung in Figur 1 mit zur Tangentialebene der Stützwalzen in ihrer Höhenposition beweglich gelagerten Druckrollen
- Figur 1b1: eine Detaildraufsicht einer alternativen Ausführung der Prägeeinrichtung in Figur 1 mit zur Tangentialebene der Stützwalzen in ihrer Winkelposition beweglich gelagerten Druckrollen
- Figur 1b2: eine Detailfrontansicht einer der Druckrollen in Figur 1b mit schwenkbarer Kulissenführung
- Figur 2: eine Draufsicht auf eine Paneele mit an gegenüberliegenden Seiten jeweils abgefaster Kante mit einer Fasenfläche mit über die Länge der Fase variiertem Fasenwinkel
- Figur 2a: eine Schnittansicht in Schnittebene entlang der Schnittlinie A-A in Figur 2
- Figur 2b: eine Schnittansicht in Schnittebene entlang der Schnittlinie B-B in Figur 2
- Figur 2c: eine Schnittansicht in Schnittebene entlang der Schnittlinie C-C in Figur 2
- Figur 2x: eine schematische Schnittansicht in Schnittebene entlang der Schnittlinie X-X in Figur 1, wobei ausschnittsweise eine Paneele in der Ausführung gemäß Figur 2 und eine mit der Fasenfläche zusammenwirkende Prägeeinrichtung mit dazwischen angeordneter Transferfolie gezeigt ist
- Figur 3: eine Figur 2 entsprechende Draufsicht auf eine Paneele mit an gegenüberliegenden Seiten abgefaster Kante mit jeweils zwei aneinander angrenzenden, winkelig zueinander angeordneten Fasenflächen, wobei eine Fasenfläche über ihre Länge im Winkel variiert
- Figur 3a: eine Schnittansicht in Schnittebene entlang der Schnittlinie A-A in Figur 3
- Figur 3b: eine Schnittansicht in Schnittebene entlang der Schnittlinie B-B in Figur 3
- Figur 3c: eine Schnittansicht in Schnittebene entlang der Schnittlinie C-C in Figur 3
- Figur 3x: eine Figur 2x entsprechende schematische Schnittansicht in Schnittebene entlang der Schnittlinie X-X in Figur 1, wobei ausschnittsweise eine Paneele in der Ausführung gemäß Figur 3 und eine mit den Fasenflächen zusammenwirkende Prägeeinrichtung mit dazwischen angeordneter Transferfolie gezeigt ist
- Figur 3y: eine Schnittansicht entsprechend Figur 3x, wobei aber im Unterschied zu Figur 3 zwei separate Prägeeinrichtungen mit gemeinsamer dazwischen angeordneter Transferfolie gezeigt ist.
- Figur 3z: eine Schnittansicht entsprechend Figur 3y, wobei aber im Unterschied zu Figur 3y zwei separate Transferfolien zum Beprägen der beiden Fasenflächen vorgesehen sind
- Figur 4: eine Figur 2 entsprechende Draufsicht auf eine Paneele mit an gegenüberliegenden Seiten abgefaster Kante mit jeweils zwei aneinander angrenzenden, winkelig zueinander angeordneten Fasenflächen, wobei eine Fasenfläche über ihre Länge in der Tiefe variiert
- Figur 4a: eine Schnittansicht in Schnittebene entlang der Schnittlinie A-A in Figur 4
- Figur 4b: eine Schnittansicht in Schnittebene entlang der Schnittlinie B-B in Figur 4
- Figur 4c: eine Schnittansicht in Schnittebene entlang der Schnittlinie C-C in Figur 4
- Figur 5: eine schematische Draufsicht einer Prägevorrichtung entsprechend Figur 1, wobei jedoch die Prägevorrichtung zwei hintereinander geschaltete Prägeeinrichtungen aufweist

### Der Aufbau und die Arbeitsweise der Prägevorrichtung anhand Figur 1

Die Prägevorrichtung in Figur 1 umfasst eine Prägeeinrichtung 1, die an einer Transportstrecke 2 angeordnet ist. Entlang der Transportstrecke 2 werden die zu beprägenden Werkstücke 3 geführt.

Die Prägeeinrichtung 1 ist gebildet aus zwei Stützwalzen 1a, einer Umlenkwalze 1 b und einem um diese drei Walzen umlaufend angetriebenen Stützkörperband, im folgenden Prägeband 1c bezeichnet. Das Prägeband 1c ist als Silikonband, ausgebildet. Eine Metallverstärkung des Silikonbandes ist möglich und bevorzugt, um die mechanische Stabilität des Silikonbandes zu vergrößern. Ebenso kommt eine Ausgestaltung mit Elastomeren, Kautschuken oder Kunststoffen in Frage, grundsätzlich also Materialien, die ähnliche Eigenschaften wie Silikone aufweisen, nämlich eine hohe Temperaturbeständigkeit und eine möglichst gleichbleibende und leicht einstellbare Elastizität über einen möglichst hohen Temperaturbereich.

Die Prägeeinrichtung 1 weist wie in Figur 1 erkennbar, Dreieckkonfiguration auf, das heißt die beiden Stützwalzen 1a und die Umlenkwalze 1 b sind in einer Dreieckkonfiguration angeordnet, so dass das umlaufende Prägeband 1c eine im Wesentlichen dreieckförmige Umlaufbahn aufweist. Im Bereich der Basisseite zwischen den beiden Stützwalzen 1a ist die Prägestrecke 1p der Prägeeinrichtung 1 angeordnet, und zwar in einem Abschnitt der Außenfläche des Prägebandes 1c, der von den drei Druckrollen 1d beaufschlagt ist.

In der von dem Prägeband 1c umschlossenen Dreieckkonfiguration ist im Bereich der beiden Schenkel zur Umlenkwalze 1 b jeweils eine Heizeinrichtung 1 h angeordnet. Diese sorgt dafür, dass das Prägeband 1 c erwärmt wird und damit in der Prägestrecke 1 p der Prägevorgang unter Einwirkung von Druck und Temperatur erfolgen kann. Dies ist bei dem Einsatz einer Heißprägefolie erforderlich, damit bei dem Prägevorgang die Übertragungslage der Heißprägefolie von der Trägerfolie ordnungsgemäß abgelöst und auf die zu beprägende Fläche des Werkstücks aufgeprägt wird. Durch die Heizeinrichtungen 1h wird das Prägeband 1 c beheizt. Während des Umlaufs des Prägebandes 1 c in der Umlaufbahn kühlt das Prägeband in der Prägestrecke 1p in seiner Längserstreckung ab.

Ein wesentliches Merkmal der Prägeeinrichtung 1 ist, dass zwischen den Stützwalzen 1a die Druckrollen 1d angeordnet sind, die das Prägeband 1c zu der zu bedruckenden Fläche des Werkstücks 3 nach außen hin auslenken und dort an die zu beprägende Fläche andrücken, so dass die Druckrollen in ihrer Position nachführbar sind, wenn die Ausgestaltung der zu beprägenden Fläche hinsichtlich ihrer Abstandslage und/oder Winkellage entlang der Prägestrecke variiert, wie dies bei den zum Einsatz kommenden Werkstücken der Fall ist und in Verbindung mit den Figuren 2 und 3 erläutert wird. Diese Nachführung der Druckrollen 1d erfolgt in Figur 1 über die Federbeaufschlagung der Druckrollen automatisch. Unterschiedliche Ausführungsbeispiele von Prägeeinrichtungen, die sich durch unterschiedlichen Aufbau der Druckrolleneinrichtung unterscheiden, werden noch in Verbindung mit den Figuren 1a, 1b, 1c, 2x, 3x, 3y und 3z im Detail beschrieben.

Zunächst wird weiterhin Bezug genommen auf Figur 1, um erst noch den Beprägungsvorgang und die Funktion der Prägeeinrichtung 1 näher zu beschreiben. Die Prägestrecke 1 p der Prägeeinrichtung 1 ist entlang der Transportstrecke 2 angeordnet. Die Transportstrecke 2 ist Teil einer in Figur 1 nicht dargestellten Transporteinrichtung, in der die Werkstücke 3 hintereinander angeordnet mit einer Vorschubgeschwindigkeit an den Prägeeinrichtungen 1, 1 vorbei bewegt werden. Die Vorschubgeschwindigkeit entspricht der Umlaufgeschwindigkeit des Prägebands 1c. Die Werkstücke 3 sind in der Transportstrecke 2 auf einem nicht näher dargestellten mit der betreffenden Vorschubgeschwindigkeit angetriebenen Transportband befestigt angeordnet. Die Befestigung ist derart, dass die Werkstücke 3 mit dem Transportband ohne Spiel mitgenommen werden und dabei in ihrer Position auf dem Transportband in Längs- und Querrichtung fixiert sind. Diese Fixierung kann zum Beispiel dadurch erfolgen, dass die Werkstücke über Befestigungselemente mit dem Transportband verspannt sind oder über eine Saugeinrichtung in Verbindung mit Reibschluss auf der Oberfläche des Transportbandes fixiert werden.

Bei dem Prägevorgang wird die Fasenfläche der Werkstücke 3 mit einer Folie 4 beprägt. Die Folie 4 ist bei den dargestellten Beispielen jeweils als Heißprägefolie ausgebildet, die eine Übertragungslage 4a und eine Trägerfolie 4b aufweist.

Die Prägefolie 4 wird in Figur 1 von einer Folienzuführeinrichtung 5a der Prägeeinrichtung1 zugeführt. Die Folienzuführeinrichtung 5a umfasst einen Folienabwickler 5a1 und mehrere Umlenkrollen 5a2. Die Prägefolie 4 wird der Prägeeinrichtung 1 in Figur 1 so zugeführt, dass die Prägeeinrichtung 1 von den Werkstücken 3 von links nach rechts passiert wird. Die Prägeeinrichtung 1 bildet die Prägestrecke 1p, in der die durch die Prägeeinrichtung 1 gerade hindurchgeführten Werkstücke mit der gerade passierenden Prägefolie 4 beprägt werden. Die Prägestrecke 1p wird durch den Andruckbereich des Prägebandes 1c an den zu beprägenden Werkstück gebildet. Dieser Andruckbereich ist an der Außenseite des Prägebands 1 c im Außenbereich der Druckrollen 1d ausgebildet. Die Prägestrecke 1c erstreckt sich damit im Bereich zwischen den beiden endständigen Druckrollen 1d. Bei den Druckrollen 1d handelt es sich um walzenförmige Rollen. Sie sind axial parallel zu den Stützwalzen 1a gelagert und haben geringeren Durchmesser als die Stützwalzen.

Bei dem Prägevorgang, der im Bereich der Prägestrecke erfolgt, wird beim Einsatz einer Heißprägefolie 4 mit Übertragungslage 4a und Trägerfolie 4b die Übertragungslage 4a unter Einwirkung von Druck und erhöhter Temperatur auf die zu beprägende Fläche 3a des Werkstücks 3 aufgeprägt und von der Trägerfolie 4b abgelöst.

Die nicht übertragene Trägerfolie 4b wird als Abfall über die Folienabführungseinrichtung 5b am Ende der zweiten Prägeeinrichtung 1 von der beprägten Fläche abgezogen. Die Folienabführeinrichtung 5b weist hierfür in Figur 1 einen Folienabwickler 5b1 auf, der die Trägerfolie 4b über Umlenkrollen 5b2 abzieht und auf eine Kreuzspule des Folienabwickler 5b1 aufwickelt.

### Die Werkstücke in den Ausführungen der Figuren 2, 3 und 4

Die im vorliegenden Fall eingesetzten Werkstücke 3 sind als Paneelen, vorzugsweise Fußbodenpaneelen, ausgebildet, die an gegenüberliegenden Seiten jeweils eine abgefaste Kante aufweisen. In den Figuren 2 und 3 sind zwei Ausführungsbeispiele von Paneelen gezeigt.

Bei dem in Figur 2 gezeigten ersten Ausführungsbeispiel der Paneele 3 ist an den gegenüberliegenden Seiten die Kante jeweils abgefast unter Bildung einer Fasenfläche 3a, wobei der Fasenwinkel α über die Länge der Fase variiert. In den Schnittdarstellungen in den Figuren 2a, 2b und 2c ist gezeigt, dass an den drei Schnittstellen die Fasenwinkel α unterschiedlich sind. Die Unterkante der Fasenfläche 3a ist parallel zur Plattenebene der Paneele bzw. parallel zur ebenen Unter- und Oberkante der Paneele und somit linear verlaufend. Dabei ist allerdings die Oberkante der Fasenfläche aufgrund der Variation des Flankenwinkels nicht linear, und zwar im dargestellten Fall in einer Wellenstruktur verlaufend.

Bei dem in Figur 3 dargestellten zweiten Ausführungsbeispiel der Paneele 3 sind die beiden gegenüberliegenden Kanten ebenfalls abgefast, jedoch im Unterschied zu Figur 2 derart, dass jeweils 2 Fasenflächen 3a1, 3a2 winkelig aneinander angrenzen. Die obere Fasenfläche 3a1 weist den Fasenwinkel α1 und die untere Fasenfläche den Fasenwinkel α2 auf, wobei sowohl der Fasenwinkel α1 als auch der Fasenwinkel α2 über die Länge der Fase variiert, wie aus den Schnittdarstellungen in Figuren 3a, 3b und 3c zu erkennen ist.

Bei dem in Figur 4 dargestellten dritten Ausführungsbeispiel der Paneele 3 variiert die Fasenfläche 3a nicht in ihrem Winkel, sondern in ihrer Tiefe, weil die Fasenfläche 3a durch einen (nicht näher dargestellten) Fräskopf hergestellt wurde, der oszilierend mehr oder weniger tief in das Holz "eingetaucht" wird, während seine Winkellage zur Paneele konstant gehalten wird. Dadurch entstehen charakteristische "Berge" und "Täler" in der Fasenfläche 3a mit symmetrisch verlaufenden Rändern, wie Figur 4 in der Draufsicht in Verbindung mit den Schnittansichten der Figuren 4a, 4b und 4c zeigt. Wie in den Figuren erkennbar, verläuft die untere Fasenfläche 3a2 mit konstantem Fasenwinkel in einer gemeinsamen Ebene fluchtend über die gesamte Länge der Paneele. Die obere Fasenfläche 3a1 ist wellenartig mit Wellentälern und Wellenbergen, wobei jedoch der Fasenwinkel jeweils konstant verbleibt. Für die obere Fasenfläche 3a1 ergibt sich im Bereich der Wellentäler eine breite Erstreckung und im Bereich der Wellenberge eine weniger breitere Erstreckung. Für die untere Fasenfläche 3a2 ist die Situation umgekehrt. Figur 4b ist eine Schnittansicht in einem Bereich großer Breitenerstreckung der oberen Fasenfläche 3a1. Figur 4c ist eine Schnittansicht in einem Bereich schmaler Breitenerstreckung der oberen Fasenfläche 3a1 und Figur 4a eine Schnittansicht in einem Bereich mittlerer Breitenerstreckung der oberen Fasenfläche 3a1.

Um eine gleichmäßige Beprägung der über ihre Länge unregelmäßig verlaufenden Fasenfläche zu erhalten, ist vorgesehen, dass die Prägeeinrichtung 1, wie anhand der in Figur 1 gezeigten Ausführung vorne bereits erläutert, eine Druckrolleneinrichtung aufweist, deren Druckrollen 1d in der Prägeeinrichtung 1 so gelagert sind, dass sie beim Prägevorgang dem unregelmäßigen Verlauf der zu beprägenden Fläche nachgeführt werden

### Die Prägeeinrichtungen in den Ausführungsbeispielen der Figuren 1a, 1b1 und 1b2

In Figur 1a und in Figur 1b1 und 1b2 sind zwei unterschiedliche Ausführungsbeispiele einer solchen Prägeeinrichtung 1 dargestellt. Sie unterscheiden sich jeweils in der Druckrolleneinrichtung.

Bei dem Ausführungsbeispiel in Figur 1a sind die Druckrollen 1d so gelagert, dass sie hinsichtlich ihrer Abstandsposition Ix zu der stationären Tangentialebene V der Stützwalzen 1 a bewegbar sind. Die stationäre Tangentialebene V ist die Tangentialebene der Außenseiten der Stützwalzen 1a, zwischen denen das Prägeband 1 c zur Bildung der Prägestrecke 1p aufgespannt ist. Auf die Drehlager 1l der Druckrollen 1d wirken Druckfedern 1f. Diese stützen sich stationär in der Prägeeinrichtung ab und beaufschlagen dabei die Drehlager 1l zur Innenseite des Prägebands 1c hin und die Drehlage 1l und oder die Druckfedern 1f sind in senkrecht zu der stationären Tangentialebene V sich erstreckenden Schiebelagern 1s geführt, wobei die an den Enden der Druckrollen 1d angeordneten Drehlager 1l in gegenüberliegenden Schiebelagern 1s geführt sind.

Durch die Federbeaufschlagung der Drehlager 1l werden die Druckrollen 1d jeweils nach außen gedrängt und mehr oder weniger gegenüber der Tangentialebene V der Stützwalze ausgefahren. Die das Prägeband 1c beaufschlagende Außenseite der Druckrollen 1d stehen dabei mit Abstand über der stationären Tangentialebene V der Stützwalzen 1 a. Sie bilden die Tangentialebene T, die wie in Figur 1a erkennbar, mit Abstand parallel zur Tangentialebene V angeordnet ist.

In der Prägestellung der Prägeeinrichtung 1 werden die Druckrollen 1d unter Wirkung der Federn 1f so weit nach außen gefahren, dass sie das Prägeband 1c in Anlage an die zu beprägende Fläche auslenken und andrücken und dabei an der Unterseite des Prägebandes abrollen. Den Gegendruck bildet die zu beprägende Fläche des in der Transportstrecke 2 geführten Werkstückes 3 (siehe Figur 1). Zu erwähnen ist noch, dass die Schiebeführungen 1s, in denen die einzelnen Druckrollen 1 d mit ihren Drehlagern gelagert sind, jeweils als separate Schiebelager 1 s ausgebildet sind und somit die einzelnen Druckrollen 1d in der Prägestellung jeweils unterschiedlich abhängig von der jeweiligen Stelle der zu beprägenden Fläche ausgefahren werden können. Abhängig von der Winkellage der zu beprägenden Fläche können die Druckrollen 1d damit zusätzlich auch winkelig verschwenkt werden, indem die endständigen Drehlager 1l der Druckrollen in den gegenüberliegenden Schiebelagern 1s unterschiedliche Höhenpositionen einnehmen.

In dem Ausführungsbeispiel der Prägeeinrichtung in Figur 1b1 und 1b2 sind die Druckrollen 1d in einer schwenkbaren Kulisseneinrichtung 1k geführt. Hierbei sind die Drehlager 1l der Druckrollen 1 d in gegenüberliegenden Führungsschlitzen der Kulisseneinrichtung 1 k geführt und über nicht dargestellte Federn 1f, entsprechend wie in Figur 1, ebenfalls zur Innenseite des Prägebands 1c hin federbeaufschlagt. Hierbei werden die Druckrollen 1d winkelig mit ihrer Drehachse relativ zu der Tangentialebene V der Stützwalzen, und zwar unter Einstellung eines der Winkellage der zu beprägenden Fläche entsprechenden Auslenkungswinkels wx, verschoben. Vorteil dieses gegenüber dem Ausführungsbeispiel in Figur 1a ist, dass eine besonders exakte und schnell reagierende Nachführung gewährleistet ist, insbesondere auch bei auf kurzer Strecke erfolgenden großen Winkeländerungen der zu bedruckenden Fläche. Dem gegenüber ist bei dem Ausführungsbeispiel in Figur 1a eine besonders exakte und schnell reagierende Nachführung gewährleistet, wenn die Abstandslage der zu beprägenden Fläche besonders stark variiert.

### Die Prägestellung der Prägeeinrichtung gemäß Figur 2x

Figur 2x zeigt die Prägeeinrichtung 1 in der Prägestellung an einer Paneele gemäß Figur 2, d. h. mit abgefaster Kante mit einer Fasenfläche 3a. Wie erkennbar, ist die Druckrolle in der dargestellten Prägestellung gegenüber der Tangentialebene V der Stützwalzen 1a um den Auslenkungswinkel wx geschwenkt. Wie auch in Figur 1b2 erkennbar ist, befindet sich der Anlenkpunkt zur Verschwenkung der Stützwalzen 1a am oder nahe des Eckpunktes 3a1 der im Winkel variierenden Fasenfläche 3a.

Wie in Figur 2x erkennbar, ist die Breite des Prägebands 1c größer als die Breite der zu prägenden Fasenfläche 3a. Die Breite des Prägebands 1c ist so gewählt, dass sie jeweils breiter ist als die maximale Breite der Fasenfläche 3a. Gleiches gilt für die axiale Erstreckung der Druckrolle 1d. Wie in Figur 2 in Verbindung mit den Schnittansichten in den Figuren 2a, 2b, und 2c gezeigt, variiert nämlich die Breite der Fasenfläche 3a über die Länge der Fase. Daher ist auch die Breite der Transferfolie 4 größer als die maximale Breite der zu beprägenden Fasenfläche 3a des Werkstücks gewählt. Die Transferfolie 4 steht in der Prägestellung über die zu beprägende Fasenfläche 3a beidseitig über.

Die Beprägung erfolgt ausschließlich in dem Bereich, in dem das Prägeband 1c bei dem Prägevorgang unter Druck auf der Fasenfläche 3a und der zwischengeschalteten Transferfolie zur Auflage kommt. Die restlichen Bereiche der Folie, die nicht auf der Fasenfläche 3a aufgebracht werden, verbleiben auf der Trägerfolie 4b als nicht ausgeprägte Bestandteile und haften überstehend an den ausgeprägten Bestandteilen am Rand der Fasenfläche 3a. Sie werden in den Prägevorgang nachfolgenden Schritten über Bürsten oder dergleichen entfernt.

### Die Prägestellung der Prägeeinrichtungen gemäß den Figuren 3x, 3y und 3z

Figur 3x zeigt die Prägestellung einer Prägeeinrichtung beim Beprägen einer Paneele gemäß Figur 3, d. h. mit abgefaster Kante mit zwei Fasenflächen 3a1, 3a2. Bei der in Figur 3x eingesetzten Prägeeinrichtung 1 erfolgt die Nachführung der Druckrollen 1 die bzw. des Prägebands 1c dadurch, dass sowohl das Prägeband als auch der Umfangsmantel der Druckrollen 1 d derart elastisch verformbar sind, so dass sie sich an die winkelige Ausgestaltung der Fase, die sich über die Länge der Fase ändert, durch entsprechende elastische Verformung anpassen. Im zentralen Drehachsenbereich ist die Druckrolle 1d starr, d. h. nicht verformbar. Wie in Figur 3x gezeigt, ist die elastische Verformung nur im Umfangsmantel der Druckrolle 1d bei starr linearer Drehachse realisiert. In entsprechender Weise ist ferner auch das Prägeband 1 c elastisch verformt. Wie in Figur 3x erkennbar, erfolgt die Beprägung der beiden Fasenflächen 3a1, 3a2, die miteinander in einem stumpfen Winkel stehen, mit einer gemeinsamen Folie 4. Diese Folie 4 weist eine Breite auf, die die beiden Fasenflächen 3a1 und 3a2 in ihrer Breite überdeckt und entsprechend wie in Figur 2x randseitig etwas übersteht. Was die Breite des Prägebands 1 c betrifft, gilt für das Ausführungsbeispiel der Figur 3x entsprechendes, wie oben zum Ausführungsbeispiel der Figur 2x dargelegt.

Die Figuren 3y und 3z zeigen ebenfalls die Prägestellung beim Beprägen einer Paneele der Figur 3. Im Unterschied zu dem Ausführungsbeispiel in Figur 3x sind jedoch in den Figuren 3y und 3z der oberen Fasenfläche 3a1 und der unteren Fasenfläche 3a2 jeweils separate Prägeeinrichtungen 1,1 zugeordnet. Die Prägeeinrichtungen 1,1 sind so angeordnet, dass die Prägestrecken winkelig zueinander angeordnet sind und zwar in einem Winkel entsprechend dem stumpfen Winkel, den die beiden aneinander angrenzenden Fasenflächen 3a1 und 3a2 bilden. Dies bedeutet, die Prägestrecke 1p der ersten Prägeeinrichtung 1 liegt in der Ebene der ersten Fasenfläche 3a1 und die Prägestrecke 1p der zweiten Prägeeinrichtung 1 liegt in der Ebene der zweiten Fasenfläche 3a2. Die Prägestrecken 1 p bilden damit denselben stumpfen Winkel miteinander wie die Ebenen der Fasenflächen 3a1, 3a2.

Die beiden Prägeeinrichtungen 1,1 in Figur 3y sind vorzugsweise nahe zueinander benachbart angeordnet. Sie können als gemeinsame Baueinheit, z.B. mit einem gemeinsamen Träger zusammengefasst sein, wobei die Prägeeinrichtungen unmittelbar nebeneinander winkelig zueinander angeordnet sind. Diese Anordnung ohne Versatz der Prägestrecken in Längsrichtung ist jedoch nur möglich, wenn die Breitenabmessungen der Prägeeinrichtungen 1,1 dies zulassen. Eine solche Nebeneinanderanordnung kommt insbesondere dann in Frage, wenn der stumpfe Winkel, den die Fasenflächen 3a1 und 3a2 miteinander bilden, relativ klein ist.

Alternativ zu Figur 3y können die in winkeligen Ebenen zueinander angeordneten Prägeeinrichtungen 1,1 - anstelle unmittelbar nebeneinander - in Längsrichtung der Prägestrecke 1 p zueinander versetzt angeordnet sein. Dies ist die universell anwendbare Ausführung, die auch immer dann möglich ist, wenn der Winkel, den die Fasenflächen 3a1, 3a2 einander angrenzend bilden, nicht ausreichend stumpf ist oder die Prägeeinrichtungen 1,1 zu breit sind, um unmittelbar nebeneinander angrenzend angeordnet zu werden. Bei dieser alternativen Ausführung sind also die Prägeeinrichtungen 1,1 in Längsrichtung der Prägestrecke hintereinander angeordnet, und zwar möglichst dicht, so dass die parallel zueinander versetzten Prägestrecken 1 p der Prägeeinrichtungen mit nur sehr geringem lichten Abstand in Längsrichtung aufeinander folgen. Der minimale lichte Abstand ist in der Größenordnung der Summe der beiden halben Durchmesser der aufeinander folgenden endständigen Stützwalzen der beiden Prägeeinrichtungen. Durch den möglichst geringen lichten Abstand wird bei einer für beide Prägeeinrichtungen 1,1 gemeinsamen Prägefolie 4 ein besseres Handling der Prägefolie 4 erreicht, so dass diese Prägefolie 4 innerhalb des geringen lichten Abstands sich praktisch nicht verziehen oder Falten bilden kann und damit den Prägevorgang in jeweils zweiten Prägeeinrichtung nicht negativ beeinflusst.

In Figur 3z erfolgt, wie ersichtlich, das Beprägen der beiden Fasenflächen 3a1 und 3a2 im Unterschied zu Figur 3y nicht mit einer gemeinsamen Prägefolie 4, sondern mit zwei separaten Prägefolien 4. Die winkelige Anordnung der Prägeeinrichtungen 1,1 und Prägestrecken 1p ist gleich wie sie in Figur 3y vorhanden ist. Den beiden Prägeeinrichtungen 1,1 wird in diesem Fall jedoch jeweils eine separate Prägefolie 4, vorzugsweise über jeweils eine separate Folienzuführungseinrichtung für jede Prägeeinrichtung zugeführt. Die Prägeeinrichtungen 1,1 können entsprechend den zu Figur 3y erörterten Kriterien entweder unmittelbar nebeneinander winkelig aneinander angrenzend oder auch hintereinander in Längsrichtung zueinander versetzt angeordnet sein.

Ergänzend sei noch erwähnt, dass bei allen in den Figuren 2x, 3x, 3y und 3z dargestellten Anordnungen, anstelle der jeweils einen Prägeeinrichtung 1 für jede Fasenfläche a1 bzw. a2 auch jeweils mehrere Prägeeinrichtungen 1 für jede Fasenfläche in Längsrichtung der Prägestrecke 1p hintereinander versetzt, aber linear miteinander fluchtend angeordnet sein können. Mit solchen Doppel-, Dreifach- oder Mehrfach-Prägeeinrichtungen wird eine höhere Prägegeschwindigkeit ermöglicht. Die hintereinander zu den jeweiligen Fasenflächen zugeordneten Prägeeinrichtungen bilden damit jeweils eine zusammengesetzte Prägestrecke, die sich aus den in einer Linie fluchtend hintereinander angeordneten Prägestrecken 1 p der einzelnen Prägeeinrichtungen zusammensetzt. Dies ermöglicht die Erhöhung der Prägegeschwindigkeit.

### Der Aufbau und die Arbeitsweise der Prägevorrichtung mit Doppelprägeeinrichtung anhand Figur 5

In Figur 4 ist eine Prägevorrichtung entsprechend Figur 1 dargestellt, die jedoch mit zwei hintereinander angeordneten Prägeeinrichtungen 1,1 für die Beprägung einer Fasenfläche des Werkstücks 3 ausgestattet ist. Die Prägeeinrichtung 1,1 sind, wie erkennbar, identisch aufgebaut. Sie sind gleich ausgebildet wie die Prägeeinrichtung in Figur 1. Die Prägeeinrichtungen 1,1 in Figur 4 sind entlang der Transportstrecke 2 versetzt hintereinander angeordnet. Die Vorrichtung in Figur 4 weist ferner Folienzuführ- und Folienabführeinrichtungen 5a bzw. 5b auf, wie sie auch in Figur 1 vorgesehen sind.

Wenn die Prägeeinrichtungen 1,1 jeweils mit separaten Prägefolien arbeiten, d. h. in ihrer Prägestrecke 1 p jeweils eine ihr zugeordnete separate Prägefolie übertragen, sind für die Prägeeinrichtungen 1,1 jeweils separate Folienzuführ- und Folienabführeinrichtungen erforderlich. Wesentlich bei der Hintereinanderanordnung der Prägeeinrichtungen ist, dass zum einen aufgrund der zusammengesetzten verlängerten Prägestrecken höhere Prägegeschwindigkeiten und damit höhere Produktionsraten ermöglicht werden und andererseits auch mit der zusammengesetzten Prägestrecke eine besonders exakte Beprägung solcher Flächen möglich wird, die in ihrer Ausgestaltung über die Länge der Prägefläche variieren. Aufgrund der verlängerten zusammengesetzten Prägestrecke sind nämlich mehrere Druckrollen 1d, die jeweils der Variation des Verlaufs der Prägestrecke folgen, vorgesehen. Damit wird eine feinere Aufteilung der Prägestrecke und verbesserte Nachführung der Druckrollen bzw. des Prägebandes ermöglicht.

### Bezugszeichenliste

- 1: Prägeeinrichtung
- 1a: Stützwalze
- 1b: Umlenkwalze
- 1c: Prägeband
- 1d: Druckrolle
- 1l: Drehlager der Andruckrolle
- 1 k: Kulisse
- 1s: Schiebelager
- 1f: Feder
- 1p: Prägestrecke
- 1 h: Heizeinrichtung
- lx: Auslenkstrecke
- wx: Auslenkwinkel
- 2: Transportstrecke
- 3: Werkstück
- 3a1: Fasenfläche
- 3a2: Fasenfläche
- 4: Prägefolie
- 4a: Übertragungslage
- 4b: Trägerfolie
- 5a: Folienzuführungseinrichtung
- 5a1: Folienabwickler
- 5a2: Umlenkrollen
- 5b: Folienabzugseinrichtung
- 5b1: Folienaufwickler
- 5b2: Umlenkrollen
- V: Tangentialebene der Stützwalzen 1a
- T: Tangentialebene der Druckrollen 1d

## Patentansprüche

1. Verfahren zum Beprägen von entlang einer vorzugsweise stationären Transportstrecke (2) geführten Werkstücken (3), z. B. Paneelen, mit einer Folie, vorzugsweise Laminierfolie oder Transferfolie, z. B. Heißprägefolie, wobei die Werkstücke Flächen, vorzugsweise als Fasenflächen (3a) ausgebildete Flächen aufweisen, die sich auf den Werkstücken entlang der Transportstrecke (2) erstrecken und beprägt werden,
unter Einsatz einer an der Transportstrecke (2) angeordneten Prägeeinrichtung (1), die mindestens zwei Stützwalzen (1a) und zwischen den Stützwalzen (1a) angeordnete Druckrollen (1d) und ein um die Stützwalzen (1a) und Druckrollen (1d) umlaufend angetriebenes Prägeband (1 c) aus Silikon, Elastomer, Kautschuk oder Kunststoff aufweist, welches im Bereich zwischen den Stützwalzen (1a) mittels der Druckrollen (1d) beaufschlagt eine Prägestrecke (1 p) bildet, in der das Beprägen der zu beprägenden Fläche (3a) des Werkstücks erfolgt, während die zu beprägende Fläche die Prägestrecke (1p) entlang der Transportstrecke (2) passiert,
**dadurch gekennzeichnet,**
**dass** die Ausgestaltung der zu beprägenden Fläche (3a) mindestens eines der entlang der Transportstrecke (2) geführten Werkstücke und/oder die Ausgestaltung der zu beprägenden Flächen (3a) von mindestens zwei entlang der Transportstrecke (2) aufeinanderfolgenden Werkstücken gemäß einer vorgegebenen Sollvariation variiert ausgebildet ist hinsichtlich der Winkellage und/oder des Abstands in Bezug auf die Lage der Transportstrecke (2), und
**dass** beim Prägevorgang die Druckrollen (1d) unter Veränderung der Winkellage und/oder der Abstandslage ihrer Drehachse im Bezug zur Transportstrecke (2) und/oder im Bezug zur Tangentialebene (V) der Stützwalzen (1a) abhängig von der Variation der Ausgestaltung der zu beprägenden Fläche (3a) nachgeführt und/oder auf ihrem Umfang, abhängig von der Variation der Ausgestaltung der zu beprägenden Fläche (3a) im Sinne einer Nachführung der das Prägeband (1 c) beaufschlagenden Außenfläche der Druckrollen (1d), elastisch verformt werden.

2. Verfahren nach einem der vorangehenden Ansprüche,
**dadurch gekennzeichnet,**
**dass** im Zuge der Nachführung die Druckrollen so geführt werden, dass sie mit Ihrer das Prägeband (1c) beaufschlagenden Außenseite über die Tangentialebene (V) der Stützwalzen (1a) hinausragen.

3. Verfahren nach einem der vorangehenden Ansprüche,
**dadurch gekennzeichnet,**
**dass** die Druckrollen im Zuge der Nachführung so geführt werden, dass die das Prägeband (1c) beaufschlagende Außenseite der Druckrollen (1d) in einer maximal ausgefahrenen Position und/oder einem minimal komprimierten Betriebszustand der Druckrollen (1d) in einer Abstandslage zur Tangentialebene (V) der Stützwalzen (1a) verläuft, die derart ausgebildet ist, dass der Verlauf des Prägebandes (1 c) im Bereich zwischen der ersten Stützwalze (1a) und der benachbarten ersten Druckrolle (1d) einen spitzen Winkel mit der Tangentialebene der Stützwalzen (1a) bildet, wobei der spitze Winkel vorzugsweise bei 1° bis 3° liegt.

4. Verfahren nach einem der vorangehenden Ansprüche,
**dadurch gekennzeichnet,**
**dass** die Nachführung der Druckrollen (1d) unter unmittelbarer oder mittelbarer Federbeaufschlagung und/oder Motorbeaufschlagung der Lagerachsen der Andruckrollen erfolgt.

5. Verfahren nach Anspruch 4,
**dadurch gekennzeichnet,**
**dass** die Feder- und/oder Motorbeaufschlagung auf die Druckrollen (1d) einzeln oder gruppenweise einwirkt.

6. Verfahren nach einem der vorangehenden Ansprüche,
**dadurch gekennzeichnet,**
**dass** die Nachführung der Druckrollen (1d) mittels einer Kulisse mit Kulissenführung erfolgt, in der ein Drehlager (1l) der Druckrolle (1d) geführt ist.

7. Verfahren nach einem der Ansprüche 1 bis 6,
**dadurch gekennzeichnet,**
**dass** in der Prägeeinrichtung anstelle der mehreren zwischen den Stützwalzen (1 a) angeordneten Druckrollen (1 d) nur eine Druckrolle (1 d) vorgesehen ist.

8. Prägeeinrichtung zum Beprägen von entlang einer Transportstrecke (2) geführten Werkstücken, z. B. Paneelen, mit einer Folie, vorzugsweise Laminierfolie oder Transferfolie, z. B. Heißprägefolie, wobei die Werkstücke auf Flächen, vorzugsweise als Fasenflächen (3a) ausgebildete Flächen, beprägt werden, die sich entlang der Transportstrecke (2) erstrecken, umfassend mindestens zwei Stützwalzen (1a) und zwischen den Stützwalzen (1a) angeordnete Druckrollen (1d) und ein um die Stützwalzen (1a) und Druckrollen (1d) umlaufendes Prägeband (1c) aus Silikon, Elastomer, Kautschuk oder Kunststoff, welches im Bereich zwischen den Stützwalzen (1a) beaufschlagt von Druckrollen (1d) eine Prägestrecke bildet, in der die Beprägung erfolgt, während die zu beprägende Fläche (3a) des Werkstücks die Prägestrecke entlang der Transportstrecke (2) passiert,
**dadurch gekennzeichnet,**
**dass** die Druckrollen (1d) mit in Bezug zu der Tangentialebene (V) der Stützwalzen (1a) beweglichen Lagerachsen gelagert sind, die abhängig von der Variation der Ausgestaltung der zu beprägenden Fläche (3a) nachführbar sind und/oder einen Mantel aufweisen, der derart elastisch verformbar ist, dass die Außenseite der Druckrollen (1d) abhängig von der Variation der Ausgestaltung der Fasenfläche nachführbar ist.

9. Prägeeinrichtung nach Anspruch 8,
**dadurch gekennzeichnet,**
**dass** die Druckrollen (1d) derart beaufschlagt sind, dass die das Prägeband (1c) beaufschlagende Außenseite der Druckrollen (1d) über die Tangentialebene (V) der Stützwalzen hinaus ausgelenkt ist und/oder hinausragt.

10. Prägeeinrichtung nach Anspruch 9,
**dadurch gekennzeichnet,**
**dass** mindestens eine der Druckrollen (1d) mit ihrer Drehachse parallel und/oder winkelig zur Tangentialebene (V) der Stützwalzen (1a) beweglich gelagert ist.

11. Prägeeinrichtung nach einem der Ansprüche 8 bis 10,
**dadurch gekennzeichnet,**
**dass** die Druckrollen (1 d) einzeln unabhängig voneinander oder gruppenweise federbeaufschlagt und/oder motorbeaufschlagt sind.

12. Prägeeinrichtung nach einem der Ansprüche 9 bis 11,
**dadurch gekennzeichnet,**
**dass** mindestens ein Drehlager (1l) mindestens einer der Druckrollen (1 d) in einer Kulisse unter Veränderung der Abstandslage und/oder der Winkellage ihrer Drehachse in Bezug auf die Tangentialebene (V) der Stützwalzen (1 a) geführt ist.

13. Prägeeinrichtung nach Anspruch 12,
**dadurch gekennzeichnet,**
**dass** das Drehlager (1l) in der Kulissenführung federbeaufschlagt und/oder motorbeaufschlagt geführt ist.

14. Prägeeinrichtung nach Anspruch 12 oder 13,
**dadurch gekennzeichnet,**
**dass** die Kulisse zu der Tangentialebene (V) der Stützwalzen (1a) unbeweglich oder beweglich angeordnet ist.

15. Prägeeinrichtung nach einem der Ansprüche 12 bis 14,
**dadurch gekennzeichnet,**
**dass** die Kulisse in einem Schwenklager gelagert ist, welches beweglich oder unbeweglich zu der Tangentialebene (V) der Stützwalzen angeordnet ist.

16. Prägeeinrichtung nach einem der Ansprüche 8 bis 15,
**dadurch gekennzeichnet,**
**dass** mindestens eine der Druckrollen (1d) an ihren gegenüberliegenden Enden an gegenüberliegenden Kulissen geführt ist.

17. Prägeeinrichtung nach einem der Ansprüche 8 bis 16,
**dadurch gekennzeichnet,**
**dass** anstelle der mehreren zwischen den Stützwalzen (1a) angeordneten Druckrollen (1d) nur eine Druckrolle (1d) vorgesehen ist.

## Claims

1. Process for the punching of work pieces (3) which are guided along a preferably stationary transport route (2), e.g. panels, with foil, preferably laminating foil or transfer foil, e.g. hot embossing foil, whereby the work pieces display formed surfaces, preferably chamfer surfaces (3a), which extend along the transport route (2) and are punched using a punching device (1) arranged on the transport route (2), which possesses at least two supporting rollers (1a) and pressing rollers (1d) arranged between the supporting rollers (1a) and a punching tape (1c) made of silicone, elastomer, rubber or plastic revolving around the supporting rollers (1a) and pressing rollers (1d), which in the area between the supporting rollers (1a) forms a punching route (1p) loaded using the pressing rollers (1d) in which the punching of the surface (3a) to be punched is carried out while the surface of the punching route (1p) to be punched passes along the transport route (2)
**characterised in that**
the design of the surface (3 a) to be punched is formed either of at least one of the work pieces guided along the transport route (2) and/or the design of the surfaces (3a) to be punched is formed of at least two work pieces arranged one after the other along the transport route (2) in accordance with a predetermined reference variation with regard to the angular position and/or the distance with reference to the position of the transport route (2), and
that during the punching process the pressing rollers (1d) are updated whenever there is a change of the angular position and/or the distance of their rotational axes with reference to the transport route (2) and/or in reference to the tangential level (V) of the supporting rollers (1a) depending on the variation of the design of the surface (3a) to be punched and/or are elastically deformed in terms of their scope, depending on the variation of the design of the surface (3 a) to be punched in the sense of an updating of the outer surface of the pressure rollers (1d) loading the punching tape (1c).

2. Process according to one of the preceding claims
**characterised in that**
in the course of the updating process the pressing rollers are guided in such a way that they protrude, with their outside loading the punching tape (1c), over the tangential level (V) of the supporting rollers (1a).

3. Process according to one of the preceding claims
**characterised in that**
in the course of the updating process the pressing rollers are guided in such a way that the outside of the pressure rollers (1d) loading the punching tape (1c) run in a maximally extended position and/or in a minimally compressed operating condition of the pressure rollers (1d) at a distance to the tangential level (V) of the pressure roller (1a) which is formed in such a way that the progression of the punching tape (1c) in the area between the first supporting roller (1a) and the first pressure roller (1d) next to it forms an acute angle with the tangential level of the supporting rollers (1a), whereby the acute angle is preferably between 1° and 3°.

4. Process according to one of the preceding claims
**characterised in that**
the updating of the pressure rollers (1d) is achieved by means of direct or indirect spring loading and/or motor loading of the bearing shafts of the pressure rollers.

5. Process according to claim 4
**characterised in that**
the spring and/or motor loading on the pressure rollers (1d) operate individually or in groups.

6. Process according to one of the preceding claims
**characterised in that**
the updating of the pressure rollers (1d) is achieved by means of a sliding block with a sliding block guide into which a pivot bearing (11) of the pressure roller (1d) is guided.

7. Process according to one of claims 1 to 6
**characterised in that**
the punching device is equipped with just one pressure roller (1d) instead of several pressure rollers (1d) arranged between the supporting rollers (1a).

8. Punching device for the punching of work pieces which are guided along a transport route (2), e.g. panels, with foil, preferably laminating foil or transfer foil, e.g. hot embossing foil, whereby the work pieces are punched on surfaces, preferably surfaces formed as chamfer surfaces (3a) which extend along the transport route (2), comprising at least two supporting rollers (1a) and pressing rollers (1d) arranged between the supporting rollers (1a) and a punching tape (1c) made of silicone, elastomer, rubber or plastic revolving around the supporting rollers (1a) and pressing rollers (1d), which in the area between the supporting rollers (1a) loaded by pressing rollers (1d) forms a punching route in which the punching takes place, while the surface (3a) of the work piece to be passes the punching route along the transport route (2)
**characterised in that**
the pressure rollers (1d) are supported with movable bearing shafts in reference to the tangential level (V) of the supporting rollers (1a), which are updatable depending on the variation of the design of the surface (3a) to be punched and/or possess a cladding which can be elastically deformed in such a way that the outside of the pressure rollers (1d) can be updated depending on the variation of the design of the chamfer surface.

9. Punching device according to claim 8
**characterised in that**
the pressure rollers (1d) are loaded in such a way that the outside of the pressure rollers (1d) loading the punching tape (1c) is linked across or protrude over the tangential level (V) of the supporting rollers.

10. Punching device according to claim 9
**characterised in that**
at least one of the pressure rollers (1d) is supported flexibly with their rotational axis parallel and/or at an angle to the tangential level (V) of the supporting rollers (1a).

11. Punching device according to one of claims 8 to 10
**characterised in that**
the pressure rollers (1d) are individually, independently of one another, or in groups, spring loaded and/or motor loaded.

12. Punching device according to one of claims 9 to 11
**characterised in that**
at least one pivot bearing (11) or at least one of the pressure rollers (1d) is guided into a sliding block with any change in the distance and/or the angular position of its pivot bearing with reference to the tangential level (V) of the supporting rollers (1a).

13. Punching device according to claim 12
**characterised in that**
the pivot bearing (11) is guided into the sliding block guide by means of spring loading or motor loading.

14. Punching device according to claims 12 or 13
**characterised in that**
the sliding block to the tangential level (V) of the supporting rollers (1a) is designed to be either fixed or movable.

15. Punching device according to one of the claims 12 to 14
**characterised in that**
the sliding block rod is supported in a swivel bearing which is designed so as to be movable or fixed in relation to the tangential level (V) of the supporting rollers.

16. Punching device according to one of the claims 8 to 15
**characterised in that**
at least one of the pressure rollers (1d) is guided at its opposite ends to opposite sliding blocks.

17. Punching device according to one of the claims 8 to16
**characterised in that**
instead of the several pressure rollers (1d) arranged between the supporting rollers (1a), just one pressure roller (1d) is provided.

## Revendications

1. Procédé servant à estamper des pièces à usiner (3) guidées le long d'un parcours de transport (2) de préférence stationnaire, par exemple des panneaux, avec un film, de préférence un film stratifié ou un film de transfert, par exemple un film à estamper à chaud,
dans lequel les pièces à usiner présentent des surfaces, de préférence des surfaces réalisées comme des surfaces chanfreinées (3a) qui s'étendent sur les pièces à usiner le long du parcours de transport (2) et qui sont estampées,
en utilisant un dispositif d'estampage (1) disposé au niveau du parcours de transport (2), lequel dispositif d'estampage présente au moins deux cylindres de support (1a) et des rouleaux d'impression (1d) disposés entre les cylindres de support (1a) et une bande d'estampage (1c) entraînée de manière rotative autour des cylindres de support (1a) et des rouleaux d'impression (1d), la bande d'estampage étant constituée de silicone, d'élastomère, de caoutchouc et de matière synthétique et formant dans la zone entre les cylindres de support (1a) un parcours d'estampage (1p) sollicité au moyen des rouleaux d'impression (1d), sur lequel parcours a lieu l'estampage de la surface (3a) à estamper de la pièce à usiner, tandis que la surface à estamper passe sur le parcours d'estampage (1p) le long du parcours de transport (2),
**caractérisé en ce**
**que** la configuration de la surface (3a) à estamper au moins d'une des pièces à usiner guidées le long du parcours de transport (2) et/ou la configuration des surfaces (3a) à estamper d'au moins deux pièces à usiner se suivant le long du parcours de transport (2) sont réalisées de manière variée selon une variation de consigne prédéfinie, concernant la position angulaire et/ou la distance par rapport à la position du parcours de transport (2), et
**que** lors du processus d'estampage, les rouleaux d'impression (1d) sont orientés en modifiant la position angulaire et/ou l'éloignement de leur axe de rotation par rapport au parcours de transport (2) et/ou par rapport au plan tangentiel (V) des cylindres de support (1a) en fonction de la variation de la configuration de la surface (3a) à estamper et/ou sont élastiquement déformés sur leur circonférence, en fonction de la variation de la configuration de la surface (3a) à estamper dans le sens d'un asservissement de la surface extérieure des rouleaux d'impression (1d) soumise à l'action de la bande d'estampage (1c).

2. Procédé selon l'une quelconque des revendications précédentes,
**caractérisé en ce**
**que** dans le cadre de l'orientation, les rouleaux d'impression sont guidés de telle manière qu'ils dépassent par leur côté extérieur soumis à l'action de la bande d'estampage (1c) le plan tangentiel (V) des cylindres de support (1a).

3. Procédé selon l'une quelconque des revendications précédentes,
**caractérisé en ce**
**que** les rouleaux d'impression sont dans le cadre de l'orientation guidés de telle manière que le côté extérieur des rouleaux d'impression (1d), soumis à l'action de la bande d'estampage (1c) s'étend de manière éloignée par rapport au plan tangentiel (V) des cylindres de support (1a) lorsque les rouleaux d'impression (1d) se trouvent dans une position déployée au maximum et/ou dans un état de fonctionnement comprimé au minimum, l'éloignement étant réalisé de telle manière que le tracé de la bande d'estampage (1c) dans la zone entre le premier cylindre de support (1a) et le premier rouleau d'impression (1d) adjacent forme un angle aigu avec le plan tangentiel des cylindres de support (1a), l'angle aigu étant compris de préférence entre 1° et 3°.

4. Procédé selon l'une quelconque des revendications précédentes,
**caractérisé en ce**
**que** l'orientation des rouleaux d'impression (1d) a lieu en soumettant directement ou indirectement les axes de palier des rouleaux d'impression à l'action d'un ressort et/ou d'un moteur.

5. Procédé selon la revendication 4,
**caractérisé en ce**
**que** le fait de soumettre les rouleaux d'impression à l'action d'un ressort et/ou d'un moteur agit de manière individuelle ou de manière groupée sur les rouleaux d'impression (1d).

6. Procédé selon l'une quelconque des revendications précédentes,
**caractérisé en ce**
**que** l'orientation des rouleaux d'impression (1d) a lieu au moyen d'une coulisse avec un guide à coulisse, dans lequel est guidé un coussinet de pivotement (11) du rouleau d'impression (1d).

7. Procédé selon l'une quelconque des revendications 1 à 6,
**caractérisé en ce**
**que** seul un rouleau d'impression (1d) est prévu dans le dispositif d'estampage en lieu et place de plusieurs rouleaux d'impression (1d) disposés entre les cylindres de support (1a).

8. Dispositif d'estampage servant à estamper des pièces à usiner guidées le long d'un parcours de transport (2), par exemple des panneaux, avec un film, de préférence un film stratifié ou un film de transfert, par exemple un film à estamper à chaud, sachant que les pièces à usiner sont estampées sur des surfaces, de préférence sur des surfaces réalisées en tant sur surfaces chanfreinées (3a), lesquelles s'étendent le long du parcours de transport (2), comprenant au moins deux cylindres de support (1a) et des rouleaux d'impression (1d) disposés entre les cylindres de support (1a) et une bande d'estampage (1c) tournant autour des cylindres de support (1a) et des rouleaux d'impression (1d), la bande d'estampage étant constituée de silicone, d'élastomère, de caoutchouc ou de matière synthétique et formant dans la zone entre les cylindres de support (1a) de manière soumise à des rouleaux d'impression (1d) un parcours d'estampage, sur lequel a lieu l'estampage, tandis que la surface (3a) à estamper de la pièce à usiner passe le long du parcours de transport (2) sur le parcours d'estampage,
**caractérisé en ce**
**que** les rouleaux d'impression (1d) sont logés avec des axes de palier mobiles par rapport au plan tangentiel (V) des cylindres de support (1a), qui sont orientables en fonction de la variation de configuration de la surface (3a) à estamper et/ou présentent une gaine élastiquement déformable de telle manière que le côté extérieur des rouleaux d'impression (1d) est orientable en fonction de la variation de configuration de la surface chanfreinée.

9. Dispositif d'estampage selon la revendication 8,
**caractérisé en ce**
**que** les rouleaux d'impression (1d) peuvent être exposés de telle manière que le côté extérieur des rouleaux d'impression (1d), soumis à l'action de la bande d'estampage (1c) est orienté au-dessus du plan tangentiel (V) des cylindres de support et/ou dépasse ce dernier.

10. Dispositif d'estampage selon la revendication 9,
**caractérisé en ce**
**qu'**au moins un des rouleaux d'impression (1d) est logé de manière mobile par son axe de rotation de manière parallèle par rapport au plan tangentiel (V) des cylindres de support (1a) et/ou de manière à former un angle avec ledit plan tangentiel.

11. Dispositif d'estampage selon l'une quelconque des revendications 8 à 10,
**caractérisé en ce**
**que** les rouleaux d'impression (1d) sont soumis à l'action d'un ressort et/ou d'un moteur de manière individuelle indépendamment les uns des autres ou de manière groupée.

12. Dispositif d'estampage selon l'une quelconque des revendications 9 à 11,
**caractérisé en ce**
**qu'**au moins un coussinet de pivotement (11) d'au moins un des rouleaux d'impression (1d) est guidé dans une coulisse moyennant la modification de l'éloignement/ou de la position angulaire de leur axe de rotation par rapport au plan tangentiel (V) des cylindres de support (1a).

13. Dispositif d'estampage selon la revendication 12,
**caractérisé en ce**
**que** le coussinet de pivotement (11) est guidé dans le guide à coulisse tout en étant soumis à l'action d'un ressort et/ou d'un moteur.

14. Dispositif d'estampage selon la revendication 12 ou 13,
**caractérisé en ce**
**que** la coulisse est disposée de manière non mobile ou de manière mobile par rapport au plan tangentiel (V) des cylindres de support (1a).

15. Dispositif d'estampage selon l'une quelconque des revendications 12 à 14,
**caractérisé en ce**
**que** la coulisse est logée dans un palier de pivotement, qui est disposé de manière mobile ou de manière non mobile par rapport au plan tangentiel (V) des cylindres de support.

16. Dispositif d'estampage selon l'une quelconque des revendications 8 à 15,
**caractérisé en ce**
**qu'**au moins un des rouleaux d'impression (1d) est guidé au niveau de ses extrémités se faisant face au niveau des coulisses se faisant face.

17. Dispositif d'estampage selon l'une quelconque des revendications 8 à 16,
**caractérisé en ce**
**que** seul un rouleau d'impression (1d) est prévu en lieu et place des nombreux rouleaux d'impression (1d) disposés entre les cylindres de support (1a).
